# EUROPÄISCHE PATENTSCHRIFT

(11) **EP 0 076 790 B1**
(45) Veröffentlichungstag und Bekanntmachung des Hinweises auf die Patenterteilung: **05.12.1984**
(21) Anmeldenummer: 82890103.3
(22) Anmeldetag: 15.07.1982
(51) Int. Cl.: B22D 1/00, B22D 11/10, B65G 27/00, B65G 27/04

(54) **Vorrichtung zum dosierten Beschicken einer Stranggiesskokille mit Giesspulver**
Device for the dosed charging of a continuous-casting mould with casting flux
Dispositif pour le chargement dosé d'un moule à coulée continue avec poudre de coulée

(30) Priorität: 05.10.1981 AT 4246/81
(43) Veröffentlichungstag der Anmeldung: 13.04.1983
(73) Patentinhaber: VOEST-ALPINE Aktiengesellschaft, A-4010 Linz (AT)
(72) Erfinder: Stangl, Kurt, Dipl.Ing., A-4863 Seewalchen (AT)
(74) Vertreter: Hübscher, Gerhard, Dipl.-Ing.

## Beschreibung

Die Erfindung bezieht sich auf eine Vorrichtung zum dosierten Beschicken einer Stranggiesskokille mit Giesspulver, bestehend aus einer an einen Vorratsbehälter für das Giesspulver anschliessbaren Fördereinrichtung, die am Austragsende eine in Abhängigkeit von der Querschnittsform der Kokille verlaufende Abwurfkante aufweist.

Um das Giesspulver dosiert in eine Stranggiesskokille einbringen zu können, ist es bekannt ( D E-A Nrn. 2814496 und 2833867), eine pneumatische Fördereinrichtung vorzusehen, bei der durch den Austragsboden Luft in das Giesspulver eingeblasen wird, so dass ein Fluidisierungseffekt auftritt, der die Fliessfähigkeit des Giesspulvers beeinflusst. Je nach dem Fluidisierungsgrad wird daher mehr oder weniger Giesspulver der Stranggiesskokille zugeführt. Über die Luftzufuhr durch den Austragsboden kann folglich die Fördermenge in Abhängigkeit von der Wärmestrahlung der Badoberfläche gesteuert werden. Die abgestrahlte Wärme wird ja von der Schichthöhe des Giesspulvers beeinflusst.

Mit Hilfe dieser bekannten Vorrichtung kann zwar die Fördermenge des G iesspulvers, nicht aber deren gleichmässige Verteilung über die Badoberfläche gesteuert werden. Zu diesem Zweck wäre es nämlich erforderlich, die Fördermenge des Giesspulvers entsprechend über den Abwurfkantenverlauf zu verteilen, um entlang der Abwurfkante eine dosierte Giesspulverabgabe sicherzustellen. Der Verlauf der Abwurfkante ist in Abhängigkeit von der Querschnittsform der Kokille im allgemeinen so gewählt, dass das Giesspulver mittig zwischen dem Tauchrohr für die Schmelzezuführung und der Umfangswand der Kokille auf die Badoberfläche rieselt.

Bei einer anderen bekannten Vorrichtung (DE-A Nr. 2425381) wird die Verteilung des Giesspulvers auf der Badoberfläche beispielsweise mit Hilfe strahlungsempfindlicher Messgeräte gemessen und das Giesspulver in Abhängigkeit von der festgestellten Verteilung durch eine Fördereinrichtung zugeführt, die über die Badoberfläche bewegbare Austrittskanäle für das Giesspulver aufweist. Die Austrittskanäle sind dabei an einen Schwingförderer angeschlossen, der für eine entsprechende Giesspulverzuförderung sorgt. Da zusätzlich eine Mengensteuerung für das Giesspulver vorgesehen werden kann, kann eine gleichmässige Giesspulververteilung gewährleistet werden, jedoch mit einem erheblichen, störungsanfälligen Steueraufwand.

Der Erfindung liegt somit die Aufgabe zugrunde, eine Vorrichtung zum dosierten Beschicken einer Stranggiesskokille mit Giesspulver zu schaffen, die mit einfachen Mitteln eine gewünschte Verteilung des Giesspulvers auf der Badoberfläche sicherstellt.

Ausgehend von einer Vorrichtung der eingangs geschilderten Art (DE-A Nrn. 2814496 und 2833867) löst die Erfindung die gestellte Aufgabe dadurch, dass die Fördereinrichtung aus einem Schwingförderer besteht, der entlang der Abwurfkante eine Stauwand mit einem Dosierspalt trägt, der entlang der Abwurfkante in Abhängigkeit von der Verteilung des entlang des Dosierspaltes in Ausflussrichtung auf das Giesspulver wirkenden Förderdruckes unterschiedlich hoch ist.

Da mit Hilfe eines üblichen Schwingförderers über die Schwingungsamplituden zwar in einfacher Weise die Fördermenge des Fördergutes, nicht aber die Verteilung des Fördergutes entlang einer unterschiedlich zur Förderrichtung geneigten Abwurfkante gewährleistet werden kann, scheint ein solcher Schwingförderer zunächst für die Lösung der gestellten Aufgabe ungeeignet zu sein. Durch das Vorsehen einer Stauwand entlang der Abwurfkante gelingt es jedoch im Zusammenhang mit einem Dosierspalt einen dosierten Ausfluss des Giesspulvers über die gesamte Länge des Dosierspaltes zu erzwingen, wenn die Spaltweite in Abhängigkeit von dem Förderdruck auf das Giesspulver im jeweiligen Spaltbereich gewählt wird. Dieser Förderdruck hängt einerseits von der Förderkraft des Schwingförderers und anderseits von der Belastung des Giesspulvers durch die aufgestauten Giesspulverschichten ab, die die darunterliegenden Giesspulverschichten seitlich wegzudrücken versuchen. Damit ist die Möglichkeit geschaffen, auch über in Förderrichtung des Schwingförderers verlaufende Abwurfkantenschnitte gleiche Giesspulvermengen auf die Badoberfläche aufzubringen. Allerdings muss berücksichtigt werden, dass der durch die auflastenden Giesspulverschichten bedingte Förderdruck auf das Giesspulver kleiner als der Förderdruck durch den Schwingförderer selbst ist, so dass zum Ausgleich der sich entlang des Dosierspaltes ergebenden, unterschiedlichen Verhältnisse die Spalthöhe unterschiedlich sein muss. Mit zunehmender, durch die Aufstauung der Stauwand bedingten Schütthöhe werden demnach die Spaltweiten kleiner zu wählen sein, wobei zusätzlich zu berücksichtigen ist, dass auch mit kleiner werdendem Neigungswinkel zwischen der Förderrichtung des Schwingförderers und der Abwurfkante wegen des dabei abnehmenden Förderdruckes in Ausflussrichtung die Höhe des Dosierspaltes grösser werden muss, um gleiche Abwürfmengen über den Abwurfkantenverlauf zu gewährleisten. Es braucht wohl nicht näher erwähnt zu werden, dass es dabei vor allem auf die Förderdruckverteilung über den Dosierspalt ankommt, weil der Förderdruck selbst und damit die Austragsmenge über die Schwingungsamplituden des Schwingförderers bestimmt wird und von der Förderdruckverteilung unabhängig ist.

Um einen gleichmässigen Giesspulveraustrag über den gesamten Abwurfkantenverlauf sicherzustellen, ist selbstverständlich eine gleichmässige Beschickung über die Breite des Schwingförderers vorauszusetzen. Eine solche gleichmässige Verteilung des Giesspulvers über die Schwingförderbreite kann auch bei vergleichsweise kurzen Schwingförderern dadurch erzwungen werden, dass in Förderrichtung vor dem Austragsende wenigstens eine zusätzliche, quer zur Förderrichtung verlaufende Stauwand mit einem Dosierspalt konstanter Höhe liegt. Dieser vorgeordnete Dosierspalt übernimmt die Aufgabe, eine gleichmässige Schichtdicke des Giesspulvers über die Schwingförderbreite zu erzwingen, selbst wenn die Schichtstärke vor dem Dosierspalt ungleichmässig wäre.

Giesspulver ist im allgemeinen sehr fliessfähig, so dass bereits sehr geringe Spaltweiten die gewünschte Austragsmenge ergeben. Dies bedeutet, dass bereits geringfügige Abweichungen in der Spalthöhe die gewünschte Verteilung der ausgetragenen Giesspulvermenge stören. Um hier in einfacher Weise Abhilfe zu schaffen, kann der Dosierspalt im Bereich der Abwurfkante durch vertikale Stege kammartig unterteilt sein. Die Stege bedingen bei gleichem Spaltquerschnitt eine grössere Höhe der Austrittsöffnungen zwischen den Stegen, so dass sich geringfügige Ungenauigkeiten hinsichtlich der Spalthöhe auch nur geringfügig bemerkbar machen können. Ausserdem wird durch die kammartig angeordneten Stege der Staueffekt wesentlich unterstützt, was auf die gleichmässige Verteilung des auszutragenden Giesspulvers über die Abwurfkante einen vorteilhaften Einfluss hat.

Um eine Anpassung an unterschiedliche Verhältnisse oder an Ungleichmässigkeiten des Schwingförderers zu ermöglichen, wie sie beispielsweise auf Grund von entstehenden Schwingungsfiguren auftreten, kann schliesslich die Höhe des Dosierspaltes im Bereich der Abwurfkante, beispielweise durch verstellbar an der Stauwand gelagerte Zungen, einstellbar sein. Damit ist auch eine nachträgliche Justierung möglich, die alle Einflüsse berücksichtigen kann.

. In der Zeichnung ist der Erfindungsgegenstand beispielsweise dargestellt. Es zeigen:
Fig. 1 eine erfindungsgemässe Vorrichtung zum dosierten Beschicken einer Stranggiesskokille mit Giesspulver im Längsschnitt,
Fig. 2 diese Vorrichtung in Draufsicht, und
Fig. 3 einen Querschnitt durch die Stauwand im Bereich der Abwurfkante in einem grösseren Massstab.

Wie Fig. 1 und 2 entnommen werden kann, besteht die dargestellte Vorrichtung zum dosierten Beschicken einer Stranggiesskokille mit Giesspulver im wesentlichen aus einem Schwingförderer 1, der über Federelemente 2 abgestützt ist und mit einem Schwingantrieb 3 in Verbindung steht. Aufgabeseitig ist dieser Schwingförderer 1 an einen Vorratsbehälter 4 für das Giesspulver angeschlossen, wobei über einen angedeuteten Schieber 5 die Austragsmenge gesteuert werden kann.

Am Austragsende weist der Schwingförderer 1 eine Abwurfkante 6 auf, die in ihrem Verlauf an die Querschnittsform einer Kokille angepasst ist, die in Fig. 2 in ihrer Umrissform durch die strichpunktierte Linie 7 angedeutet ist. Darüber hinaus kann dieser Figur die Lage des Tauchrohres 8 für die Zufuhr der Schmelze entnommen werden. Die Abwurfkante 6 ist hinsichtlich ihres Verlaufes so ausgebildet, dass das Giesspulver angenähert mittig zwischen der Umfangswand der Kokille 7 und dem Tauchrohr in die Kokille eingebracht wird und sich folglich gleichmässig auf der Badoberfläche verteilen kann. Voraussetzung hiefür ist allerdings, dass das Giesspulver dosiert über die Länge der Abwurfkante fliesst.

Um dies sicherzustellen, trägt der Schwingförderer 1 entlang der Abwurfkante 6 eine Stauwand 9 mit einem Dosierspalt 10, der entsprechend dem Ausführungsbeispiel durch vertikale Stege 11 kammartig unterteilt ist. Aus Fig. 1 und 3 erkennt man deutlich, dass die Höhe des Dosierspaltes über die Abwurfkantenlänge unterschiedlich ist, und zwar nimmt die Höhe des Dosierspaltes 10 mit zunehmender Stauhöhe des Giesspulvers ab, wie dies an Hand der strichliert eingezeichneten Schütthöhe 12 abgelesen werden kann, die sich auf Grund der Giesspulverförderung gegen die Stauwand 9 hin ergibt. Die Höhe des Dosierspaltes ist aber nicht nur von der jeweiligen Schütthöhe bzw. der Schütthöhenverteilung abhängig, sondern auch von der Neigung der Abwurfkante 6 gegenüber der Förderrichtung des Schwingförderers 1. Die in Förderrichtung wirkende Förderkraft ergibt selbstverständlich im Bereich einer quer zur Förderrichtung verlaufenden Stauwand einen grösseren Förderdruck in Ausflussrichtung auf das Giesspulver als im Bereich einer dazu in einem spitzen Winkel geneigten Stauwand. Aus diesem Grunde wird im Bereich der Stauwandabschnitte, die in Förderrichtung liegen, vor allem der Staudruck und die auflastenden Giesspulverschichten mit ihrem Gewicht wirksam, um das Giesspulver durch den Dosierspalt 10 zu drücken, was durch die unterschiedliche Spalthöhe Berücksichtigung findet.

Damit eine gewünschte Verteilung der Abwurfmenge entlang der gesamten Abwurfkante sichergestellt werden kann, ist es notwendig, eine gleichbleibende Verteilung des Giesspulvers über die Breite des Schwingförderers 1 zu gewährleisten. Dies kann in einfacher Weise durch eine vor dem Austragsende angeordnete, zusätzliche Stauwand 13 erzwungen werden, die einen Dosierspalt 14 aufweist, dessen Spaltweite vorteilhaft einstellbar sein soll.

Sind, wie dies in Fig. 3 dargestellt ist, an der Stauwand 9 der Höhe nach verstellbareZungen 15 gelagert, die gegen den Dosierspalt 10 vorragen, so kann die Spaltweite zumindest bereichsweise eingestellt werden, so dass eine Anpassung an sehr unterschiedliche Verhältnisse möglich wird. Im einfachsten Fall können die Zungen 15 mittels einer Klemmschraube 16 in einem Langloch 17 der Stauwand 9 festgelegt werden, wobei das Verstellen durch ein Lösen der Klemmschrauben erfolgt.

## Patentansprüche

1. Vorrichtung zum dosierten Beschicken einer Stranggiesskokille (7) mit Giesspulver, bestehend aus einer an einen Vorratsbehälter (4) für das Giesspulver anschliessbaren Fördereinrichtung, die am Austragsende eine in Abhängigkeit von der Querschnittsform der Kokille (7) verlaufende Abwurfkante (6) aufweist, dadurch gekennzeichnet, dass die Fördereinrichtung aus einem Schwingförderer (1 ) besteht, der entlang der Abwurfkante (6) eineStauwand (9) mit einem Dosierspalt (10) trägt, der entlang der Abwurfkante (6) in Abhängigkeit von der Verteilung des entlang des Dosierspaltes (10) in Ausflussrichtung auf das Giesspulver wirkenden Förderdruckes unterschiedlich hoch ist.

2. Vorrichtung nach Anspruch 1, dadurch gekennzeichnet, dass der Schwingförderer (1 ) in Förderrichtung vor dem Austragsende wenigstens eine zusätzliche, quer zur Förderrichtung verlaufende Stauwand (13) mit einem Dosierspalt (14) konstanter Höhe aufweist.

3. Vorrichtung nach Anspruch 1 oder 2, dadurch gekennzeichnet, dass der Dosierspalt (10) im Bereich der Abwurfkante (6) durch vertikale Stege (11) kammartig unterteilt ist.

4. Vorrichtung nach einem der Ansprüche 1 bis 3, dadurch gekennzeichnet, dass die Höhe des Dosierspaltes (10) im Bereich der Abwurfkante (6), beispielsweise durch verstellbar an der Stauwand (9) gelagerte Zungen (15), einstellbar ist.

## Claims

1. Apparatus for supplying a mould (7) for continuous casting with a powder at a controlled rate, comprising a conveyor, which is adapted to be connected to a supply bin (4) for the powder and which has at its discharge end a discharge edge (6), which has a configuration depending on the cross-sectional shape of the mould (7), characterized in that the conveyor consists of a vibratory conveyor (1), which along the discharge edge (6) carries a retaining wall (9) having a metering gap (10), which varies in height along the discharge edge (6) in dependence on the distribution along the metering gap (10) of the conveying pressure acting on the powder in the discharge direction.

2. Apparatus according to claim 1, characterized in that the vibratory conveyor (1) is provided with at least one additional retaining wall (13), which in the direction of conveyance precedes the discharge end and extends transversely to the direction of conveyance and has a metering gap (14) of constant height.

3. Apparatus according to claim 1 or 2, characterized in that the metering gap (10) is divided like a comb by vertical webs (11) adjacent to the discharge edge (6).

4. Apparatus according to any of claims 1 to 3, characterized in that the height of the metering gap (10) adjacent to the discharge edge (6) is adjustable, e.g. by tongues (15) which are adjustably mounted on the retaining wall (9).

## Revendications

1. Dispositif pour l'alimentation dosée en poudre de coulée d'une lingotière (7) de coulée continue comprenant un transporteur pouvant être raccordé à un réservoir (4) destiné à la poudre de coulée et présentant à l'extrémité de sortie un bord de déversement (6) dont l'allure est fonction de la forme de la section droite de la lingotière (7), caractérisé par le fait que le transporteur est formé d'un transporteur oscillant (1 ) qui porte le long du bord de déversement (6) une paroi de retenue (9) munie d'un interstice de dosage (10) qui a une hauteur différente, le long du bord de déversement (6), en fonction de la distribution de la pression de transport agissant sur la poudre de coulée, le long de l'interstice de dosage (10), dans le sens d'écoulement.

2. Dispositif selon la revendication 1, caractérisé par le fait que le transporteur oscillant (1 ) présente, avant l'extrémité de sortie dans le sens de transport, au moins une paroi de retenue supplémentaire (13), dirigée transversalement à la direction de transport et munie d'un interstice de dosage (14) de hauteur constante.

3. Dispositif selon l'une des revendications 1 ou 2, caractérisé par le fait que l'interstice de dosage (10) est subdivisé à la façon d'un peigne, dans la région du bord de déversement (6), par des barrettes verticales (11).

4. Dispositif selon l'une des revendications 1 à 3, caractérisé par le fait que la hauteur de l'interstice de dosage (10) est réglable, dans la région du bord de déversement (6), par exemple par des languettes (15) montées de façon réglable sur la paroi de retenue (9).
